# EUROPÄISCHE PATENTSCHRIFT

(11) **EP 0 051 136 B1**
(45) Veröffentlichungstag und Bekanntmachung des Hinweises auf die Patenterteilung: **22.05.1985**
(21) Anmeldenummer: 81107178.6
(22) Anmeldetag: 11.09.1981
(51) Int. Cl.: B24B 5/12

(54) **Schleifmaschine zum gleichzeitigen Innen-, Aussen- und/oder Planschleifen von Werkstücken**
Grinding machine for simultaneously grinding internal, external and/or plane surfaces of workpieces
Rectifieuse pour meuler simultanément les surfaces intérieures, extérieures et/ou planes de pièces d'usinage

(30) Priorität: 05.11.1980 DE 3041663
(43) Veröffentlichungstag der Anmeldung: 12.05.1982
(73) Patentinhaber: Buderus Aktiengesellschaft, D-6330 Wetzlar (DE)
(72) Erfinder: Schreiber, Jürgen, D-6330 Wetzlar (DE)
(74) Vertreter: Eder, Eugen, Dipl.-Ing.

## Beschreibung

Die Erfindung betrifft eine Schleifmaschine mit einem Unterbau, entsprechenden Schleifeinheiten und einer angetriebenen Werkstückspindeleinheit zum wahlweise gleichzeitigen Innen-, Aussen- und/oder Planschleifen von Werkstücken.

An die Form- und Lagetoleranzen geschliffener Werkstücke, insbesondere von rotationssymmetrischen Werkstücken wie Zahnräder od.dgl., werden immer höhere Anforderungen gestellt. Dabei steht der Wunsch nach verbesserter Parallelität, Rechtwinkligkeit, Konzentrizität und Koaxialität geschliffener Bohrungen, Zapfen und Planflächen zueinander an erster Stelle.

Bei einer grossen Anzahl von spezifischen Werkstücken war es bisher üblich, Bohrungen und Zapfen auf herkömmlichen Innen- und Aussenrundschleifmaschinen nacheinander zu bearbeiten. Diesem Bearbeitungsablauf haftet jedoch der Nachteil an, dass die Werkstücke mehrfach aufgespannt werden müssen. Somit tritt zwangsläufig eine Vergrösserung der Lagetoleranzen geschliffener Bohrungen und Zapfen zueinander auf. Man hat schon vorgeschlagen (DE-A1-2 911345) bei einer Schleifmaschine seitlich nebeneinander eine Aussendurchmesser- und eine Innendurchmesserschleifvorrichtung anzuordnen und so das einseitig eingespannte ringförmige Werkstück gleichzeitig an einer Seite innen und aussen zu schleifen. Dadurch kann zwar die Zykluszeit gegenüber den herkömmlichen Methoden etwas verringert werden, aber es treten wegen der einseitigen Einspannung des Werkstückes unerwünschte Verformungen auf, die zu Ungenauigkeiten führen und deshalb mit komplizierten Verfahrensschritten wieder ausgeglichen werden müssen.

Das DE-U-1 695 503 zeigt, dass ohne Umspannen des Werkstückes dieses gleichzeitig innen und aussen geschliffen werden kann, indem zwei unabhängig voneinander sowie gegenüber dem Werkstückspindelkasten zustellbare Schleifköpfe auf gesonderten Schlitten aufgebaut sind.

Gemäss der US-A-2 142 020 kann in das mittig eingespannte Werkstück von der einen Seite der Innenschleifkörper eingefahren werden, um anschliessend von der Gegenseite die vorgeschliffene Fläche mittels der stillstehenden Scheibe zu polieren.

In dem in der Zeitschrift «Industrie-Anzeiger» Band 94, Nr. 18/19 auf den Seiten 370 bis 374 beschriebenen Maschinensystem ist allgemein angedeutet, dass eine hydrostatische Lagerung der Bettschieber oder der Spindel die Bearbeitungsgenauigkeit erhöht werden kann.

Das mit vorliegender Erfindung angestrebte Ziel, nämlich bei höchster Schleifgenauigkeit gleichzeitig die Bearbeitungszeit von wahlweise sowohl innen als auch aussen rund zu schleifen-den und gegebenenfalls plan zu schleifenden Werkstücken zu vermindern, wird durch keine der vorbeschriebenen Schleifmaschinen erreicht.

Diese Aufgabe wird aber, ausgehend vom Stand der Technik gemäss DE-U-1 695 503, mit den im kennzeichnenden Teil des Patentanspruches 1 angegebenen Merkmalen gelöst.

Ein wesentliches Merkmal ist das als hydrodynamisches oder hydrostatisches Gleitstützenlager ausgebildete Mittenlager. Ein solches Mittenlager ist bisher nicht bekannt und musste mit erheblichem Aufwand erst entwickelt werden. In der US-A-2 142 020 ist zwar ein Mittenlager angegeben, die dort offenbarte Konstruktion mit einem normalen Spannfutter und üblichen Lagerflächen erlaubt aber nicht die erforderliche Schleifgenauigkeit. Während selbst ein Kugellager im besten Falle einen Rundlauf von 5 my erreicht, werden mit dem erfindungsgemässen hydrodynamischen/ hydrostatischen Gleitstützenlager Rundlaufwerte von 1 my gemessen am Zentrierbund des Mittenlagers erreicht. Diese Werte können auch noch nach langer Betriebszeit eingehalten werden, während die bisher bekannten Lager infolge Verschleisses bald auf schlechtere Werte zurückgehen. Hinzu kommt, dass mit Hilfe des doppelten Membranspannfutters eine äusserst exakte Einspannung des Werkstückes auf seinem Aussendurchmesser an zwei Stellen, nämlich jeweils am Rande des Mittenlagers möglich ist. In Verbindung mit der möglichen Durchführung mehrerer Schleifoperationen ohne Umspannen wird so eine bisher nicht für möglich gehaltene Fertigungsgenauigkeit erreicht und die Bearbeitungszeiten auf ein Mindestmass reduziert. Sollten wegen der Raumverhältnisse nicht alle Schleifoperationen in derselben Stellung des Werkstückspindellagers durchgeführt werden können, so kann dieses zu weiteren Schleifbaueinheiten bewegt werden.

Eine Umspannung des Werkstückes erfolgt also auch dann nicht. Die Verwendung des Mittenlagers lässt eine Vielzahl von Variationen zu. Je nach Werkstück können auf dem gemeinsamen Unterbau die verschiedensten Baueinheiten beidseitig angeordnet werden.

In der Zeichnung sind Ausführungsbeispiele der Erfindung dargestellt. Es zeigen:
Fig. 1 schematisch die Anordnung verschiedener Baueinheiten beidseitig des mittigen Werkzeugspindellagers in der Draufsicht und
Fig. 2 einen Schnitt gemäss 11-11 der Fig. 1 ebenfalls nur schematisch.
Fig. 3 eine detailliertere Darstellung im Bereich des Werkzeugspindellagers gemäss Fig. 1.
Fig. 4 einen Schnitt durch das Werkstückspindellager.
Fig. 5 einen Schnitt durch das Werkstück an der Schleifstelle.
Fig. 6 eine Anordnung für simultanes Bohrungs-, Aussen- und Planschleifen.
Fig. 7 eine Schleifmaschine mit anderer Zusammenstellung verschiedener Baueinheiten und mit einem verfahrbaren Werkstückspindellager.

Nach Fig. 1 und 2 sind auf einem gemeinsamen Unterbau 1 über lösbare Verbindungselemente 2 verschiedene, auf den jeweiligen Zweck abgestimmte Baueinheiten angeordnet. Wesentlich ist die Werkstückspindeleinheit 3, welche die mittige Einspannung des Werkstückes gestattet, sodass gleichzeitig Innenschleifeinheiten 4, 4' und Aussenschleifeinheiten 5, 5' das Werkstück 6 doppelseitig bearbeiten können. Zweckmässig sind die Drehrichtungen von Werkstückspindel und den Schleifkörpern so gewählt, dass sie gegenläufig sind. In Fig. 5 ist schematisch angedeutet, wie sich die miteinander in Berührung stehenden Teile zueinander bewegen. Während sich das Werkstück 6 im Uhrzeigersinn dreht, greift der sich im Gegenuhrzeigersinn drehende Innenschleifkörper 7 an der rechten Seite und der sich im Uhrzeigersinn drehende Aussenschleifkörper 8 an der linken Seite an. Auf diese Weise wird jeweils die grösste Relativgeschwindigkeit zueinander erreicht.

Fig. 4 zeigt den Aufbau des als hydrodynamischen Gleitstützenlager ausgebildeten Mittenlagers 3, welches vom Motor 9 über Keilriemen 10 in der Lagermitte angetrieben wird. Mit einem solchen Gleitstützenlager kann ein Rundlauf < 1 my, gemessen am Zentrierbund des Mittenlagers, sowie eine lange Lebensdauer erreicht werden.

Als Spanneinrichtung kann ein Doppelmembranspannfutter dienen, welches das Werkstück auf dem Aussendurchmesser erfasst.

Das in Fig. 3 dargestellte Beispiel betrifft das simultane Bohrungs- und Aussenschleifen eines Zahnradblockes 11 und entspricht im Prinzip dem Schema gemäss Fig. 1. Der Rundlauf der Verzahnung zu den geschliffenen Bohrungen oder Zapfen ist eine wesentliche Voraussetzung für einen geräuscharmen Lauf, was hauptsächlich in Automobilgetrieben von Bedeutung ist. Mit der erfindungsgemässen Schleifmaschine kommt man dem Wunsch nach einem optimalen Rundlauf nach. Der Zahnradblock 11 ist beidseitig mit Rollenkäfigen gespannt, welche mit einer Bohrung versehene und auf Drähten aufgezogene Rollen enthalten, die ihrerseits in einem Messingring befestigt sind.

Es sind andere gleichzeitige Schleifoperationen durch entsprechende Wahl der Schleifeinheiten durchführbar. Als Beispiel ist in Fig. 6 ein simultanes Bohrungs-, Aussen- und Planschleifen dargestellt. Hierzu ist bei der erfindungsgemässen Schleifmaschine das Baukastenprinzip angewendet. Das Maschinenbett ist eine verwindungssteife Schweisskonstruktion, während die Ober- und Unterschlitten der einzelnen Baueinheiten 4, 5, 4', 5' aus Gusseisen bestehen. Alle Baueinheiten haben gehärtete Führungsbahnleisten und Schlittenrollenlager.

Wenn es die Raumverhältnisse notwendig machen, kann das Werkstückspindellager 3 auf dem Maschinenbett gegenüber den Schleifeinheiten 4, 5 auch verfahren werden, so dass eine Zwei- oder Mehrstationenmaschine entsteht. Das Werkstück muss dabei nicht umgespannt werden, sodass weiterhin eine optimale Fertigungsgenauigkeit erreicht wird.

## Patentansprüche

1. Schleifmaschine mit einem Unterbau, entsprechenden Schleifeinheiten (4, 5) und einer angetriebenen Werkstückspindeleinheit (3) zum wahlweise gleichzeitigen Innen-, Aussen- und/ oder Planschleifen von Werkstücken, dadurch gekennzeichnet, dass
a) die Werkstückspindeleinheit (3) ein Mittenlager zum mittigen Einspannen der Werkstücke ist, welches als hydrodynamisches oder hydrostatisches Gleitstützenlager ausgebildet ist,
b) als Spanneinrichtung des Mittenlagers ein doppeltes Membranspannfutter dient, und
c) dem Mittenlager auf dem Unterbau zum gleichzeitigen doppeltenseitigen Schleifen beidseitig mittels lösbarer Verbindungselemente wahlweise Baueinheiten zum lnnenrand-, Aussenrand- und/oder Planschleifen zugeordnet sind.

2. Schleifmaschine nach Anspruch 1, dadurch gekennzeichnet, dass beidseitig der Werkstückspindeleinheit (3) je ein aus einer innen-und einer Aussenschleifeinheit bestehendes Baueinheiten-Paar angeordnet ist.

## Claims

1. Grinding machine for simultaneously grinding internal, external and/or plane surfaces of workpieces, comprising a substructure, respective grinding units (4, 5) and a driven workpiece spindle unit (3), characterized by that
a) the workpiece spindle unit (3) is a centre bearing for centered fixing of the workpieces, this bearing being designed as hydrodynamic or hydrostatic friction support bearing,
b) a double-sided membrane chuck serves as fixture, and
c) optional components for internal, external and/or plane surface grinding are related to the centre bearing on the substructure for simultaneous double-side grinding by means of detachable connection elements.

2. Grinding machine according to claim 1, characterized by that on both sides of the workpiece spindle unit (3) one pair each of components consisting of one internal and one external grinding unit is arranged.

## Revendications

1. Rectifieuse avec un banc, des unités de rectification adéquates (4, 5) et une unité broche porte-pièce entraînée (3) pour meuler au choix ou simultanément des surfaces intérieures, extérieures et/ou planes de pièces d'usinage, caractérisée par le fait que
a) l'unité de broche porte-pièce (3) est un palier central pour le serrage des pièces au centre et conçu comme palier glisseur hydrodynamique ou hydrostatique,
b) un mandrin à membrane double sert de dispositif de centrage du palier central, et
c) des unités de rectification cylindrique intérieure, extérieure ou plane sont accordées au palier central sur le banc pour le meulage simultané des deux côtés moyennant des éléments de liaison desserrables.

2. Rectifieuse selon revendication 1, caractérisée par le fait que des deux côtés de l'unité broche porte-pièce (3) se trouve une paire d'unités comprenant un dispositif de rectification intérieure et un dispositif de rectification extérieure.
